# EUROPÄISCHE PATENTSCHRIFT

(11) **EP 0 068 274 B1**
(45) Veröffentlichungstag und Bekanntmachung des Hinweises auf die Patenterteilung: **03.04.1985**
(21) Anmeldenummer: 82105207.3
(22) Anmeldetag: 15.06.1982
(51) Int. Cl.: B42F 15/00

(54) **Aufhängevorrichtung für Briefordner**
Suspension device for letter files
Dispositif de suspension pour classeurs

(30) Priorität: 19.06.1981 DE 3124107
(43) Veröffentlichungstag der Anmeldung: 05.01.1983
(73) Patentinhaber: Firma Louis Leitz, D-70469 Stuttgart (DE)
(72) Erfinder: Dudde, Eitel, D-7000 Stuttgart 1 (DE); Kosch, Rudolf, D-7146 Tamm (DE)
(74) Vertreter: Patentanwälte Dr. Ing. Eugen Maier Dr. Ing. Eckhard Wolf

## Beschreibung

Die Erfindung betrifft eine Vorrichtung zum querverschiebbaren Aufhängen eines Briefordners mittels zweier, abgewinkelte Enden aufweisender Hängeglieder, die an je einer Grundplatte um eine zu dieser senkrechte Achse schwenkbar gelagert sind, die an der Innenseite des die Aufreihvorrichtung tragenden Ordnerdeckels in an den Ordnerrücken angrenzenden, einander entgegengesetzten Randbereichen des Ordnerdeckels angeordnet sind und Anschläge für die über die Randkanten des betreffenden Ordnerdeckels hinausschwenkbaren Hängeglieder aufweisen.

Aufhängevorrichtungen dieser Art, wie sie z. B. aus AT-PS 345 248 bekannt sind, dienen dem Zweck, einen Briefordner sowohl freistehend als auch an zwei zueinander parallelen Tragschienen hängend in einer Registratur aufbewahren zu können.

Solche Aufhängevorrichtungen aufweisenden Briefordner werden sowohl in Gefachen mit in gleicher Höhe angeordneten Tragschienen als auch in Regalen mit in ungleicher Höhe angeordneten Tragschienen abgehängt.

Der Erfindung liegt die Aufgabe zugrunde, diese Aufhängevorrichtungen so auszubilden, daß ein Briefordner wahlweise an in gleicher und in ungleicher Höhe angeordneten Tragschienen abgehängt werden kann.

Diese Aufgabe wird gemäß der Erfindung dadurch gelöst, daß die Hängeglieder zum wahlweisen Aufhängen an in gleicher und in ungleicher Höhe angeordneten Tragschienen doppelarmig ausgebildet sind, einen längeren, im ausgeschwenkten Zustand eine der beiden in ungleicher Höhe angeordneten Tragschienen einer sogen. Lateral-Registratur übergreifenden Arm (41, 51) und einen kürzeren, im ausgeschwenkten Zustand eine der beiden in gleicher Höhe angeordneten Tragschienen einer sogen. Vertikal-Registratur übergreifenden Arm (42, 52) aufweisen.

Die Grundplatten der erfindungsgemäßen Aufhängevorrichtung sind vorteilhafterweise so ausgebildet, daß sie den Armen der Hängeglieder als Anschläge bzw. als Rastnocken dienende Sicken aufweisen. Vorteilhafterweise bestehen die doppelarmigen Hängeglieder aus einstückigen Stanzteilen mit als Auflager und Anschläge dienenden Abbiegungen. Als Anschlag des doppelarmigen, die tiefer gelegene Tragschiene einer sogen. Lateral-Registratur übergreifenden Hängegliedes ist vorteilhafterweise eine federnde, aus der Grundplatte ausgeschnittene und nach oben abgebogene Zunge vorgesehen.

In der Zeichnung ist ein Ausführungsbeispiel der erfindungsgemäßen Vorrichtung in schematischer Weise dargestellt. Es zeigen
Figur 1 die Vorrichtung in der Stellung der Hängeglieder für die Aufhängung des Briefordners auf in unterschiedlicher Höhe angeordneten Tragschienen,
Figur 2 die Vorrichtung in der Stellung der Hängeglieder für die Aufhängung des Briefordners auf zwei in gleicher Höhe angeordneten Tragschienen,
Figur 3 den Zuschnitt einer der beiden der Lagerung eines Hängegliedes dienenden Grundplatte,
Figur 4 den Zuschnitt des in den Fig. 1 und 2 links abgebildeten Hängegliedes,
Figur 5 den Zuschnitt des in den Fig. 1 und 2 rechts abgebildeten Hängegliedes.

Die beiden Grundplatten 1 und 2 sind unterhalb des Ordnerrückens 11 mittels Nieten an dem Rückendeckel des Briefordners befestigt. An den Grundplatten 2 und 3 sind die doppelarmigen Hängeglieder 4 und 5 schwenkbar gelagert. Das Hängeglied 4 weist einen längeren von der Lagerplatte senkrecht abgebogenen Arm 41 und einen kürzeren ebenfalls senkrecht von der Lagerplatte abgebogenen Arm 42 auf. Die senkrecht zu der Ebene der Lagerplatte verlaufenden Ränder der beiden Arme 41 und 42 weisen eine Abbiegung auf, mit der sie die tiefer liegende Tragschiene hintergreifen. Das an der Grundplatte 3 gelagerte Hängeglied 5 weist einen von der Lagerplatte senkrecht abgebogenen längeren Arm 51 mit spitzwinklig abgebogenem Randstreifen auf, der die höher gelegene Tragschiene übergreift. Der mit dem längeren Arm 51 fluchtende kürzere Arm 52 weist ebenfalls einen abgebogenen Randstreifen auf, der die zugehörige Tragschiene seitlich hintergreift. In der in Fig. 1 dargestellten Stellung der Hängeglieder wird das Hängeglied 4 mittels der aus der Grundplatte 2 hochgebogenen federnden Zunge 23 in seiner Stellung gehalten. Das Hängeglied 5 liegt mit seinem längeren Arm 51 gegen den hochgebogenen Lappen 31 der Grundplatte 3 an. In der in Fig. gezeichneten Stellung der Hängeglieder liegen diese mit dem abgebogenen Rand der Lagerplatte gegen die hochgebogenen Lappen 21 bzw. 31 der Grundplatte 2 bzw. 3 an. In dieser Stellung sind die Hängeglieder 4 und 5 zusätzlich durch die Sicken 22 bzw. 32 gesichert. Um die Hängeglieder aus der in Fig. 1 gezeichneten Stellung in die in Fig. 2 gezeichnete Stellung und umgekehrt verschwenken zu können, wird der Ordnerrücken 11 in die Ebene des die Hängeglieder tragenden Rückendeckels geschwenkt. Um diese Schwenkung des Orderrückens 11 vornehmen zu können und auch um den Briefordner bei der in Fig. gezeichneten Stellung der Hängeglieder ganz öffnen zu können, weist der Ordnerrücken 11 an seiner in Fig.1 links eingezeichneten Schmalseite eine über die ganze Breite des Ordnerrückens sich erstreckende Aussparung 12 auf. Die Hängeglieder 41 und 51 sind so dimensioniert und an den Grundplatten 2 und 3 so gelagert, daß sie in eine Stellung geschwenkt werden können, in der sie über die Randkanten des Briefordners nicht überstehen, so daß der Briefordner mit seinen Randkanten auf einer ebenen Unterlage aufliegend senkrecht aufgestellt werden kann, ohne diese Unterlage zu beschädigen.

## Patentansprüche

1. Vorrichtung zum querverschiebbaren Aufhängen eines Briefordners mittels zweier, abgewinkelte Enden aufweisender Hängeglieder (4, 5), die an je einer Grundplatte (2, 3) um eine zu dieser senkrechte Achse schwenkbar gelagert sind, die an der Innenseite des die Aufreihvorrichtung tragenden Ordnerdeckels in an den Ordnerrücken angrenzenden, einander entgegengesetzten Randbereichen des Ordnerdeckels angeordnet sind und Anschläge (22, 32) für die über die Randkanten des betreffenden Ordnerdeckels hinaus schwenkbaren Hängeglieder (4, 5) aufweisen, dadurch gekennzeichnet, daß die Hängeglieder (4, 5) zum wahlweisen Aufhängen an in gleicher und in ungleicher Höhe angeordneten Tragschienen doppelarmig ausgebildet sind, einen längeren, im ausgeschwenkten Zustand eine der beiden in ungleicher Höhe angeordneten Tragschienen einer sogen. Lateral-Registratur übergreifenden Arm (41, 51) und einen kürzeren, im ausgeschwenkten Zustand eine der beiden in gleicher Höhe angeordneten Tragschienen einer sogen. Vertikal-Registratur übergreifenden Arm (42, 52) aufweisen.

2. Vorrichtung nach Anspruch 1, dadurch gekennzeichnet, daß die Grundplatten (2, 3) so ausgebildet sind, daß sie den Armen (41, 51, 52) der Hängeglieder (45) als Anschläge dienende Sicken aufweisen (22, 32).

3. Vorrichtung nach den Ansprüchen 1 und 2, dadurch gekennzeichnet, daß aus der Grundplatte (2) eine federnde, nach oben abgebogene Zunge (23) ausgeschnitten ist, die dem doppelarmigen, die tiefer gelegene Tragschiene einer sogen. Lateral-Registratur übergreifenden Hängeglied (4) als Anschlag dient.

4. Vorrichtung nach den Ansprüchen 1 bis 3, dadurch gekennzeichnet, daß die doppelarmigen Hängeglieder (4, 5) aus einstückigen Stanzteilen bestehen, die als Auflager und Anschläge dienende Abbiegungen aufweisen.

## Claims

1. A device for the transversely displaceable suspension of a letter-file by means of two suspension members (4, 5), which have angled ends and are each mounted to swivel on a base plate (2, 3) about an axis at right angles thereto and which are arranged at the inside of the file cover, carrying the aligning device, in mutually opposite edge zones of the file cover that adjoin the rear of the file and which comprise stops (22, 32) for the suspension members (4, 5) that can be swung out beyond the lateral edges of the file cover concerned, characterized in that for optional suspension from carrier rails arranged either at the same level or at different levels, the suspension members (4, 5) are of double-armed form and comprise a longer arm (41, 51) which in the swung-out position overlaps one of the two carrier rails of what is called a lateral filing unit that are arranged at different levels, the suspension unit also having a shorter arm (42, 52) which in the swung-out position overlaps one of the two carrier rails of what is called a vertical file unit that are arranged at the same level.

2. A device according to Claim 1, characterized in that the base plates (2, 3) are so formed that they comprise protuberances (22, 32) acting as stops for the arms (41, 51, 52) of the suspension members (4, 5).

3. A device according to Claims 1 and 2, characterized in that a resilient, upwardly bent tongue (23) is cut out from the base plate (2), which tongue serves as a stop for the double-armed suspension member (4) which overlaps the lower carrier rail of what is called a lateral file unit.

4. A device according to Claims 1 to 3, characterized in that the double-armed suspension members (4, 5) consist of integral punched-out parts which act as supports and stops.

## Revendications

1. Dispositif pour accrocher à glissement transversal un classeur pour lettres au moyen de deux organes de suspension (4, 5) présentant des extrémités coudées, dont chacun est monté à pivotement sur une plaque de base (2, 3), qui lui correspond, autour d'un axe perpendiculaire à cette plaque, ces plaques de base étant disposées sur la face intérieure de la couverture de dossier, portant le dispositif d'alignement, dans des régions qui sont voisines du dos du dossier et opposées l'une à l'autre, et qui présentent des butées (22, 32) pour les organes de suspension (4, 5) qui peuvent basculer en faisant saillie par rapport aux bords du dos du dossier, caractérisé en ce que les organes de suspension (4, 5) servant à accrocher à volonté à des rails porteurs disposés à la même hauteur ou à des hauteurs différentes sont munis de deux bras, un long (41, 51) qui vient, lorsqu'il est basculé vers l'extérieur, saisir par dessus un des deux rails, disposés à des hauteurs différentes, d'un meuble servant au classement dit « latéral •, et un court (42, 52) qui vient, lorsqu'il est basculé vers l'extérieur, saisir par dessus un des deux rails porteurs, disposés à la même hauteur, d'un meuble servant au classement dit « vertical".

2. Dispositif selon la revendication 1, caractérisé en ce que les plaques de base (2, 3) sont agencées de façon à présenter aux bras (41, 51, 52) des organes de suspension (4, 5) des nervures (22, 32) servant de butées.

3. Dispositif selon les revendications 1 et 2, caractérisé en ce qu'une languette élastique (23), coudée vers le haut, est découpée aux dépens de la plaque de base (2) et sert de butée à l'organe de suspension (4) qui vient saisir le rail porteur inférieur d'un meuble servant au classement dit «latéral ».

4. Dispositif selon les revendications 1 à 3, caractérisé en ce que les organes de suspension (4, 5) munis de deux bras sont faits de flans découpés d'une seule pièce, qui présentent des parties coudées servant d'appuis et de butées.
